# EUROPÄISCHE PATENTSCHRIFT

(11) **EP 0 039 669 B1**
(45) Veröffentlichungstag und Bekanntmachung des Hinweises auf die Patenterteilung: **27.12.1985**
(21) Anmeldenummer: 81890074.8
(22) Anmeldetag: 05.05.1981
(51) Int. Cl.: B03C 3/12, B03C 3/36, B03C 3/38

(54) **Elektrostatischer Luftfilter**
Electrostatic air filter
Filtre à air électrostatique

(30) Priorität: 06.05.1980 AT 2398/80; 06.05.1980 AT 2397/80; 23.07.1980 AT 3806/80; 23.07.1980 AT 3808/80
(43) Veröffentlichungstag der Anmeldung: 11.11.1981
(73) Patentinhaber: Fleck, Carl Maria, Dr., 2391 Kaltenleutgeben (AT)
(72) Erfinder: Fleck, Carl Maria, Dr., 2391 Kaltenleutgeben (AT)
(74) Vertreter: Piso, Eberhard, Dr.

## Beschreibung

Die Erfindung betrifft einen elektrostatischen Luftfilter mit einem lonisationsteil und einem Abscheideteil, der sich aus abwechselnd unter Hochspannung stehenden und geerdeten Abscheideplatten zusammensetzt. Elektrische Luftfiltergeräte, wie sie im Haushalt überwiegend verwendet werden, besitzen einen lonisierungsteil und einen Abscheideteil. Der lonisierungsteil besteht meistens aus Entladungselektroden, vorzugsweise dünnen Drähten auf entsprechendem Hochspannungspotential, und Gegenelektroden, die sich im allgemeinen auf Erdpotential befinden und so mit den Entladungselektroden ein elektrisches Feld definieren, das zur Bildung von Ionen um die Entladungselektroden führt.

Je nach Polarität der Entladungselektrode wird eine der beiden lonenarten von der Entladungselektrode abgestoßen und lagert sich an die in der Luft befindlichen Aerosole an, während die Luft zu dem Abscheideteil des Gerätes strömt. Der Abscheideteil des Gerätes besteht im allgemeinen aus elektrisch leitenden, parallel zueinander angeordneten Platten, die abwechselnd auf Erdpotential und auf Hochspannungspotential liegen, so daß sich zwischen ihnen ein elektrisches Feld ausbildet, in dem die geladenen Staubteilchen an die entsprechende Platte wandern und dort abgeschieden werden.

Der entscheidende Nachteil der eben beschriebenen Apparatur liegt in den unterschiedlichen Spannungen, die lonisierungsteil und Abscheideteil brauchen. Eine drahtförmige Entladungselektrode braucht im allgemeinen Spannungen zwischen 12 und 15 kV, während der Abscheideteil Plattenspannungen zwischen 3 und 6 kV braucht. Zu der Abscheidespannung von 6 kV greift man nur in Kombinationen mit der 12 kV lonisierungsspannung, da dann die Herstellung zweier verschiedener Hochspannungen einfach über einen Transformator mit 6 kV Scheitelspannung und zwei Gleichrichtern, die für die Entladungselektrode in Spannungsverdoppelungsschaltung arbeiten. Die damit eingekauften Nachteile sind leider sehr groß. Abscheideplatten, die eine Spannung von 6 kV vertragen, müssen nicht nur besonders gut isoliert sein, sondern auch einen großen Abstand voneinander haben. Dies führt zu einer teuren Bauweise und einem großen Raumbedarf, da für die Abscheidung einer bestimmten Staubmenge eine entsprechende Plattenoberfläche zur Verfügung stehen muß.

So offenbart die DE-A-1 127 332 eine Anordnung, gemäß welcher eine Aufladung der Platten aus dem elektrischen Feld vorgenommen wird. Die Anordnung sieht eine Ableitung des von diesen Platten aufgenommenen Stromes über einen Widerstand gegen Erde vor. Das hat den Nachteil, daß aus dem lonisationsteil des Elektrofilters relativ hohe Ströme eingesammelt werden müssen, um einen entsprechenden Spannungsabfall am Widerstand zu erzeugen. Aus diesem Grunde müssen diese sich aufladenden Platten nahe an den lonisationsdraht gebracht werden. Bei Kurzschlüssen der Platten, die bei übergro- ßer eingesammelter Schmutzmenge vorkommen, entstehen dann Funkenstrecken zu den Entladungsdrähten, die zu einer Funktionsunfähigkeit des Filters führen. Dies gilt natürlich im besonderen Maße für die oben beschriebenen herkömmlichen Geräte.

Die erfindungsgemäße Aufgabe liegt nun vor allem darin, Elektrofilter billiger und betriebssicherer zu machen, den notwendigen Aufladestrom der Platten stark zu reduzieren, um sie einerseits von den Entladungsdrähten weiter entfernt anordnen und andererseits die Leistung der Hochspannungseinheit reduzieren zu können.

Das wird erfindungsgemäß dadurch erreicht, daß die untere Hochspannung stehende Gattung der Abscheideplatten vollkommen isoliert und mit keinem definierten Potential leitend verbunden ist und daß jede vollkommen isolierte Abscheidungsplatte jeweils direkt gegenüber einer Entladungselektrode angeordnet ist, so daß die Hochspannung der Abscheideplatte nur durch ihre Lage und ihren Abstand zu der gegenüberliegenden Entladungselektrode des lonisationsteiles bestimmt ist.

Vorteilhafte Ausbildungen der Erfindung sind in den Unteransprüchen enthalten.

Der Gegenstand der Erfindung ist in der Zeichnung an Hand eines Ausführungsbeispiels näher veranschaulicht. Es zeigen: Fig. 1 die geometrische Anordnung und das Schaltschema einer besonderen Ausführungsform der Erfindung und Fig. 2 eine Ausschnittsvergrößerung der in Fig. 1 gezeigten Anordnung mit angedeutetem Verlauf der Feldlinien. In Fig. 1 werden die im Schnitt gezeigten Entladungsdrähte 11 durch die Hochspannungsquelle 12 etwa auf ein Potential von 12 kV gebracht. Im Luftstrom abwärts sind geerdete Platten 13 und isoliert angebrachte, mit keinem definierten Potential elektrisch verbundene, auf Hochspannung von etwa 3 kV stehende Abscheideplatten 14 abwechselnd angeordnet.

In Fig.2 sieht man ein Ausschnittsvergrößerung des in Fig. 1 beschriebenen Ausführungsbeispiels mit einem angedeuteten Feldlinienverlauf, aus dem die Wirkungsweise der Erfindung ersehen werden kann. Die Feldlinien verlaufen von dem Entladungsdraht 11 zu den geerdeten Abscheideplatten 13. Die isoliert angeordnete Abscheideplatte 14 wird solange mit ihrer dem Entladungsdraht 11 nächstliegenden Kante 15 Feldlinien anziehen, solange ihr Potential unter dem an der Stelle 15 herrschenden Potential ohne Abscheideplatte 14 ist. Entlang dieser Feldlinien werden auch von dem Entladungsdraht 11 ausgehende Ionen die Platte 14 treffen und solange aufladen, bis ihre Kante 15 beginnt, die von dem Entladungsdraht ausgehenden Feldlinien abzustoßen. Diese Platte 14 wird nun so lange ihr Potential halten, bis einige in Minderheit vorliegende Ionen der anderen Polarität sie so weit entladen haben, daß sie wieder gezwungen ist, sich über die dem Entladungsdraht nächstliegenden Punkte 15 wieder aufzuladen.

Durch diesen Regelmechanismus ist die Abscheideplatte 14 bestrebt, ihr Potential genau auf dem Wert zu halten, der an der Stelle 15 herrscht, wenn die Platte 14 entfernt ist. Damit ist die Möglichkeit gegeben, durch die Wahl des Abstandes der Platte 14 zum Draht 11 die Abscheidespannung in einem sehr großen Intervall, etwa zwischen 2 kV und 10 kV vollkommen frei einzustellen.

Die erfindungsgemäße Vereinfachung des elektrostatischen Luftfilters arbeitet ebenfalls zufriedenstellend, wenn es sich dabei um einen Naß-Elektrofilter handelt, bei dem die Ionen über ein elektrisch aufgeladenes Flüssigkeitsaerosol in die Luft abgegeben werden.

Arbeitsspannungen für die isoliert angeordneten Abscheideplatten in der Nähe und unter 2 kV sind leichter zu erreichen, wenn als zusätzliche Stabilisierung zwischen diesen Platten und der Erdung eine Funkenstrecke eingerichtet wird. Die in dieser Erfindung vorgeschlagenen Maßnahmen arbeiten grundsätzlich auch dann, wenn eine Potentialspiegelung durchgeführt wird, das heißt, daß die Entladungselektrode sich auf Erdpotential befindet und das entsprechende elektrische Feld dadurch aufgebracht wird, daß sich nun die in die Abscheideplatten integrierten Gegenelektroden auf Hochspannungspotential befinden. Die die Entladung hervorrufende hohe Feldstärke entsteht auch in diesem Fall um die Entladungselektroden, die zu diesem Zweck eine besondere Formgebung aufweisen, wie etwa Draht, Spitze etc. Dabei ist nur zu berücksichtigen, daß die Ionen jetzt eine gegenpolige Polarität besitzen und die isoliert angebrachten Platten nicht nur nicht aufladen dürfen, sondern daß sich diese mit Hilfe der jetzt sehr seltenen gleichpoligen Ionen so aufladen müssen, daß ihr Potential in die Nähe der unter Hochspannung stehenden Abscheideplatten gelangt. Dieser Mechanismus funktioniert im Prinzip, man kann ihn jedoch durch eine Entladungsstrecke zwischen den beiden verschiedenartigen Gattungen von Abscheideplatten unterstützen.

## Patentansprüche

1. Elektrostatischer Luftfilter mit einem lonisationsteil und einem Abscheideteil, der sich aus abwechselnd unter Hochspannung stehenden und geerdeten Abscheideplatten (14, 13) zusammensetzt, dadurch gekennzeichnet, daß die unter Hochspannung stehende Gattung der Abscheideplatten (14) vollkommen isoliert und mit keinem definierten Potential leitend verbunden ist und daß jede vollkommen isolierte Abscheidungsplatte (14) jeweils direkt gegenüber einer Entladungselektrode (11) angeordnet ist, so daß die Hochspannung der Abscheideplatte (14) nur durch ihre Lage und ihren Abstand zu der gegenüberliegenden Entladnungselektrode (11) des lonisationsteiles bestimmt ist.

2. Vorrichtung nach Anspruch 1, dadurch gekennzeichnet, daß der lonisationsteil elektrisch geladenes Aerosol aus einer verdunstenden oder nicht verdunstenden Flüssigkeit herstellt.

3. Vorrichtung nach Anspruch 1 oder 2, dadurch gekennzeichnet, daß die vollkommen isolierten Abscheideplatten (14) über eine Funkenstrecke zusätzlich stabilisiert werden, die zwischen diesen Platten und dem Erdpotential eingerichtet ist.

4. Vorrichtung nach einem der Ansprüche 1 bis 3, dadurch gekennzeichnet, daß sich die Entladungselektroden (11) auf Erdpotential und die vormals geerdeten Abscheideplatten (13) auf Hochspannungspotential befinden, während sich an der Schaltung und der Anordnung der isoliert angebrachten Abscheideplatten (14) nichts ändert.

5. Vorrichtung nach Anspruch 4, dadurch gekennzeichnet, daß die isolierten Platten (14) einen größeren Abstand von der Entladungselektrode (11) aufweisen, als die unter Hochspannung stehenden Abscheideplatten (13).

6. Vorrichtung nach Anspruch 4 oder 5, dadurch gekennzeichnet, daß die Funkenstrecke zwischen den isoliert angebrachten und den unter Hochspannung stehenden Abscheideplatten (14 bzw. 13) eingerichtet ist.

7. Vorrichtung nach Anspruch 1-3, dadurch gekennzeichnet, daß unipolar aufgeladenes Flüssigkeitsaerosöl durch eine an sich bekannte unter Hochspannung stehende Düse oder einer oder mehrerer Düsen mit nachgeschalteter Entladungsstrecke erzeugt wird und durch die Geometrie von unter Hochspannung stehender Düse bzw. Aufladungselektrode und einer geeigneten Gegenelektrode auf Erdpotential gezwungen wird, vorzugsweise in eine Richtung oder zumindest in Richtung eines Kegels mit dem Öffnungswinkel kleiner als 90° zu wandern, insbesondere dann, wenn die durch die Düse vorgegebene Richtung und Energie der Flüssigkeitstropfen aufgezehrt ist, wobei das Elektroaerosol eine Strecke von mindestens 20 bis 30 mm und eine Potentialdifferenz von 10 bis 30 kV, vorzugsweise 15 bis 25 kV zur Verfügung hat, um auf dem Weg zur stromabwärts liegenden Gegenelektrode entsprechend große Luftmengen mitnehmen zu können.

8. Vorrichtung nach Anspruch 2, 4-6, dadurch gekennzeichnet, daß Düse bzw. Aufladungselektrode auf Erdpotential, die Gegenelektrode dagegen auf Hochspannungspotential liegt.

## Claims

1. Electrostatic air filter with an ionization part and a separating part, made up of separating plates (14, 13) alternately at high tension and earthed, characterized by the fact that the category of separating plates (14) at high tension are completely insulated and not conductively connected with any defined potential, and that each completely insulated separating plate (14) is in each case positioned directly opposite a discharge electrode (11), so that the high tension of the separating plate (14) is determined solely by its position and distance from the opposite discharge electrode (11) of the ionization part.

2. Device in accordance with Claim 1, characterized by the fact that the ionization part produces electrically charged aerosol from an evaporating or non-evaporating liquid.

3. Device in accordance with Claim 1 or 2, characterized by the fact that the completely insulated separating plate (14) is additionally stabilized via a spark gap provided between these plates and the earth potential.

4. Device in accordance with one of Claims 1-3, characterized by the fact that the discharge electrodes 11 are at eath potential and the previously earthed separating plates 13 at high tension potential, while no change takes place in the connection system and arrangement of the separating plates (14) mounted in an insulated state.

5. Device in accordance with Claim 4, characterized by the fact that the insulated plates (14) are at a greater distance from the discharge electrode (11) than the separating plates 13 at high tension.

6. Device in accordance with Claim 4 or 5, characterized by the fact that the spark gap is provided between the separating plates (14) mounted in an insulated state and those (13) at high tension.

7. Device in accordance with Claims 1-3, characterized by the fact that liquid aerosol charged up in a unipolar manner is produced through a nozzle known per se and subject to high tension or through one or more nozzles followed by a discharge section, and is forced, by the geometry of the nozzle at high tension or the charging electrode and a suitable counterelectrode at earth potential, to move predominantly in one direction or at least in the direction of a cone with an angle of aperture less than 90°, particularly when the direction and energy of the drops of liquid, predetermined by the nozzle, is consumed, the electro-aerosol having a distance of at least 20-30 mm and a potential difference of 10-30 kV, preferably 15-25 kV, in order to be able, on the way to the counterelectrode situated »downstream«, to carry correspondingly large quantities of air with it.

8. Device in accordance with Claims 2 and 4-6, characterized by the fact that the nozzle or charging electrode is at earth potential but the counter-electrode at high tension potential.

## Revendications

1. Filtre électrostatique à air muni d'une partie d'ionisation et d'une partie de séparation qui se compose de plaques de séparation (14, 13) alternativement soumise à une haute tension et reliées à la terre, caractérisé par le fait que la sorte des plaques de dépôt (14) qui est soumise à une haute tension est complètement isolée et n'est en liaison conductrice avec aucun potentiel défini, et que chaque plaque de séparation complètement isolée (14) est disposée directement en face d'une électrode de décharge (11), de sorte que la haute tension de la plaque de séparation est seulement déterminée par sa position et sa distance à l'électrode de décharge (11) de la partie d'ionisation, placée en face.

2. Dispositif selon la revendication 1, caractérisé par le fait que la partie d'ionisation forme de l'aérosol chargé électroquement à partir d'un liquide qui se vaporise ou ne se vaporise pas.

3. Dispositif selon l'une des revendications 1 et 2, caractérisé par le fait que les plaques de séparation complètement isolées (14) sont en outre stabilisées par l'intermédiaire d'un éclateur qui est agencé entre ces plaques et le potentiel de terre.

4. Dispositif selon l'une des revendications 1 à 3, caractérisé par le fait que les électrodes de décharges (11) se trouvent au potentiel de terre et les plaques de séparation (13), précédemment reliées à la terre, au potentiel de haute tension, tandis que rien n'est modifié au branchement et à la disposition des plaques de séparation (14) disposées de façon isolée.

5. Dispositif selon la revendication 4, caractérisé par le fait que les plaques isolées (14) présentent une plus grande distance de l'électrode de décharge (11) que les plaques de séparation (13) soumises à une haute tension.

6. Dispositif selon l'une des revendications 4 et 5, caractérisé par le fait que l'éclateur est agencé entre les plaques de séparation disposées de façon isolée, et celles qui sont soumises à une haute tension (respectivement 14,13).

7. Dispositif selon l'une des revendications 1 à 3, caractérisé par le fait qu'un aérosol de liquide chargé de façon unipolaire est engendré par une buse en elle-même connue, soumise à une haute tension, ou par une ou plusieurs buses à la suite desquelles est placé un éclateur, et qu'il soit contraint de se déplacer du fait de la géométrie de la buse ou le l'électrode de charge soumise à une haute tension et d'une contreélectrode appropriée et qui est au potentiel de terre, de préférence dans une direction ou au moins en direction d'un cône ayant un angle d'ouverture inférieur à 90°, en particulier lorsque la direction et l'énergie des gouttes de liquide, prescrite par la buse, est consommée, l'aérosol disposant d'un parcours d'au moins 20 à 30 mm et d'une différence de potentiel de 10 à 30 kV, de préférence de 15 à 25 kV, pour pouvoir entraîner, sur le trajet menant à la contre-électrode située en aval, de grandes quantités d'air correspondantes.

8. Dispositif selon les revendications 2, et4 à 6, caractérisé par le fait que la buse ou l'électrode de charge est au potentiel de terre, tandis que la contre-électrode est au potentiel de haute tension.
